# FASCICULE DE BREVET EUROPEEN

(11) **EP 1 936 040 B1**
(45) Date de publication et mention de la délivrance du brevet: **01.06.2011**
(21) Numéro de dépôt: 07291550.7
(22) Date de dépôt: 18.12.2007
(51) Int. Cl.: E02D 29/14

(54) **Dispositif de voirie**
Straßenreinigungsvorrichtung
Road device

(30) Priorité: 22.12.2006 FR 0611317
(43) Date de publication de la demande: 25.06.2008
(73) Titulaire: Saint-Gobain PAM, 54000 Nancy (FR)
(72) Inventeur: Cuny, Arnaud, 54119 Domgermain (FR); Pietrzak, Jean-Paul, 54700 Blenod les pont a Mousson (FR)
(74) Mandataire: Domenego, Bertrand

(56) Documents cités:
- WO-A-98/40567
- JP-A- 2002 220 847

## Description

La présente invention concerne un dispositif de voirie, du type définissant un plan général qui est, à l'état monté, parallèle à une surface d'un sol dans lequel le dispositif est mis en place, le dispositif comprenant
- un élément de recouvrement, et
- un cadre adapté pour supporter l'élément de recouvrement,
- l'élément de recouvrement comportant
   . deux premières surfaces d'appui parallèles au plan général dont chacune est associée à un coin de deux premiers coins adjacents de l'élément de recouvrement;
   . deux secondes surfaces d'appui parallèles entre elles et inclinées par rapport au plan général, chacune des secondes surfaces d'appui étant associée à un coin de deux seconds coins adjacents de l'élément de recouvrement et opposés aux premiers coins,
- le cadre comportant
   . deux premières surfaces de cadre parallèles, associées à deux premiers coins de cadre et complémentaires des premières surfaces d'appui;
   . deux secondes surfaces de cadre, complémentaires des secondes surfaces d'appui, parallèles entre elles et associées à deux seconds coins de cadre.

On connaît du document EP-A-1 030 949 un dispositif de voirie comprenant un cadre et un élément de recouvrement tel qu'un tampon ou une grille.

Le cadre comporte deux premiers reliefs ayant chacun une surface de cadre horizontale, parallèle au plan général du dispositif. Le cadre est en outre muni de deux seconds reliefs de cadre ayant des surfaces d'appui en pente inclinées par rapport au plan général ainsi que des surfaces de contre-appui inclinées à la fois par rapport au plan général et par rapport aux surfaces d'appui en pente.

L'élément de recouvrement comporte deux premiers reliefs ayant des surfaces d'appui parallèles et complémentaires des surfaces de cadre horizontales. L'élément de recouvrement dispose en outre de deux seconds reliefs ayant des surfaces d'appui et de contre-appui complémentaires aux surfaces d'appui en pente et aux surfaces de contre-appui des seconds reliefs du cadre.

Le dispositif de voirie connu ne permet l'insertion de l'élément de recouvrement dans le cadre que dans une seule configuration.

Toutefois, lors de la fixation du dispositif dans le sol, l'orientation du tampon ou de la grille est importante par rapport au sens de déplacement des véhicules.

Une fois le cadre fixé dans le sol, il est impossible de modifier l'orientation du dispositif et notamment du tampon ou de la grille. Afin de modifier l'orientation du tampon ou de la grille, il est alors nécessaire de démonter le cadre et de le réinstaller dans sa nouvelle orientation.

L'invention a pour but d'augmenter la souplesse d'utilisation du dispositif de voirie connu.

A cet effet, l'invention a pour objet un dispositif de voirie du type précité,caractérisé en ce que le cadre comporte en outre deux troisièmes surfaces de cadre complémentaires des premières surfaces d'appui et associées à deux troisièmes coins de cadre, dont au moins un coin est différent des deux premiers coins de cadre, et deux quatrièmes surfaces de cadre complémentaires des secondes surfaces d'appui et associées à des quatrièmes coins de cadre, dont au moins un coin est différent des deux seconds coins de cadre.

Selon des modes particuliers de réalisation, le dispositif de voirie comporte l'une ou plusieurs des caractéristiques suivantes :
- les troisièmes coins de cadre sont les deuxièmes coins de cadre et les quatrièmes coins de cadre sont les premiers coins de cadre ;
- l'élément de recouvrement comporte deux surfaces de contre-appui dirigées à l'opposé des secondes surfaces d'appui, et le cadre comporte deux premières surfaces de contre-appui complémentaires des surfaces de contre-appui de l'élément de recouvrement et disposées en face des secondes surfaces de cadre ;
- le cadre comporte deux deuxièmes surfaces de contre-appui complémentaires des surfaces de contre-appui de l'élément de recouvrement et disposées en face des quatrièmes surfaces de cadre ;
- il comporte une charnière adaptée pour permettre le basculement de l'élément de recouvrement par rapport au cadre entre une position ouverte et une position fermée autour d'un axe de basculement qui s'étend parallèlement au plan général, et la charnière est munie de deux premiers charnons de cadre reliés au cadre et adaptés pour coopérer avec deux charnons reliés à l'élément de recouvrement lorsque celui-ci est dans une première configuration d'installation, et la charnière a un degré de liberté s'étendant parallèlement au plan général et perpendiculairement à l'axe de basculement ;
- le cadre comporte deux deuxièmes charnons de cadre adaptés pour coopérer avec les charnons de l'élément de recouvrement de manière à permettre le basculement de l'élément de recouvrement par rapport au cadre entre une position ouverte et une position fermée lorsque l'élément de recouvrement est dans une seconde configuration d'installation ;
- les charnons de l'élément de recouvrement sont associés aux premiers coins de l'élément de recouvrement ;
- le cadre et l'élément de recouvrement ont une forme générale rectangulaire ou carrée ;
- le cadre comporte au moins une surface de verrouillage, et l'élément de recouvrement comporte un organe de verrouillage élastiquement déformable, adapté pour coopérer avec la surface de verrouillage en vue de maintenir l'élément de recouvrement par rapport au cadre ;
- à l'état verrouillé et en position de fermeture de l'élément de recouvrement sur le cadre, l'organe de verrouillage est surplombé au moins partiellement mais avec jeu par la surface de verrouillage ; et
- le dispositif est un avaloir et l'élément de recouvrement est une grille à ouvertures traversantes.

L'invention sera mieux comprise à la lecture de la description qui va suivre, donnée uniquement à titre d'exemple et faite en se référant aux dessins annexés, sur lesquels :
- la Figure 1 est une vue de dessus d'une grille d'un dispositif de voirie selon l'invention ;
- la Figure 2 est une vue de côté de la grille de la Figure 1 ;
- la Figure 3 est une vue en perspective de la partie inférieure de la grille des Figures 1 et 2 ;
- la Figure 4 est une vue de dessus d'un boîtier d'un dispositif de voirie selon l'invention ; et
- la Figure 5 est une vue de côté en coupe selon la ligne V-V du boîtier de la Figure 4 et une vue schématique de côté de la grille de la Figure 1.

L'invention sera décrite par la suite dans le cas d'un avaloir 1, réalisé par exemple en fonte ductile, mais peut être utilisée avec n'importe quel dispositif de voirie ayant un cadre et un élément de recouvrement.

Comme ceci est visible sur la Figure 5, l'avaloir 1 comporte d'une part un élément de recouvrement, sous forme d'une grille 2, et d'autre part un boîtier 4, formant un cadre, qui est adapté pour supporter l'élément de recouvrement.

A l'état monté, le boîtier 4 est disposé dans le sol 6 de telle manière que l'avaloir 1 définit un plan général P-P qui est parallèle à la surface 8 du sol 6 (voir Figure 5). Les surfaces supérieures du boîtier 4 et de la grille 2 affleurent la surface 8 du sol lorsque la grille 2 est en position de fermeture sur le boîtier 4, c'est-à-dire à l'état fermé de l'avaloir.

Comme indiqué sur la Figure 1, la grille 2 a une forme générale rectangulaire et comporte des ouvertures traversantes 10 adaptées pour laisser entrer de l'eau de pluie dans le boîtier 4, ce dernier servant à la fois de siphon et de décanteur. La grille 2 définit deux premiers coins 12 adjacents, ainsi que deux seconds coins 14 adjacents et opposés aux premiers coins 12.

La grille 2 est en outre munie de deux premières surfaces d'appui 16 dont chacune est associée à l'un des premiers coins 12. Dans le cadre de cette description, le terme « associé » signifie que la surface correspondante est plus proche du coin associé que de tous les autres coins. Les premières surfaces d'appui 16 s'étendent parallèlement au plan général P-P, sont coplanaires et sont en contact avec le boîtier 4 à l'état fermé.

La grille 2 est en outre munie de deux secondes surfaces d'appui 18 dont chacune est associée à l'un des seconds coins 14. Ces secondes surfaces d'appui 18 sont inclinées par rapport au plan général P-P d'un angle α. L'angle d'inclinaison α par rapport au plan P-P est par exemple compris entre 45° et 85°

Les secondes surfaces d'appui 18 de la grille 2 sont parallèles et coplanaires. Elles ont une normale qui a une composante dirigée vers le bas, donc vers le boîtier 4 à l'état fermé, ainsi qu'une composante dirigée vers l'extérieur de la grille.

En se référant aux Figures 4 et 5, on voit que le boîtier 4 comporte deux premiers coins de cadre 20 adjacents, ainsi que deux seconds coins de cadre 22 qui sont des coins opposés aux premiers coins de cadre 20.

Le boîtier 4 comporte deux premières surfaces de cadre 24 parallèles et coplanaires, s'étendant parallèlement au plan général P-P. Ces premières surfaces de cadre 24 font face à la grille 2 à l'état fermé et sont associées aux premiers coins de cadre 20. Les premières surfaces de cadre 24 sont complémentaires des premières surfaces d'appui 16 de la grille 2, c'est-à-dire, à l'état fermé de la grille 2, les premières surfaces d'appui 16 peuvent s'appliquer sur les premières surfaces de cadre 24:

En outre, le boîtier 4 comporte deux secondes surfaces de cadre 26. Ces secondes surfaces de cadre 26 sont associées aux seconds coins 22 du boîtier 4, sont parallèles et sont inclinées par rapport au plan général P-P d'un angle correspondant à l'angle α précédemment défini. Les secondes surfaces de cadre 26 ont une normale ayant une composante dirigée vers le haut, donc vers la grille 2, ainsi qu'une composante dirigée vers le premier coin de cadre 20 situé en vis-à-vis. Par ailleurs, les secondes surfaces de cadre 26 sont coplanaires. Ainsi, les deux secondes surfaces de cadre 26 sont complémentaires des secondes surfaces d'appui 18 de la grille 2. A l'état fermé de la grille 2, les secondes surfaces d'appui 18 peuvent s'appliquer contre les secondes surfaces de cadre 26.

La grille 2 comporte en outre deux surfaces de contre-appui 29 dont chacune est associée à l'un des seconds coins 14 de l'élément de recouvrement, dirigée à l'opposé de la seconde surface d'appui 18 associée à ce second coin 14 et inclinée par rapport à celle-ci d'un angle qui est ouvert vers l'intérieur de la grille 2.

Les surfaces de contre-appui 29 de la grille sont adaptées pour s'appliquer sur deux premières surfaces de contre-appui complémentaires 29A qui sont disposées chacune sur une saillie du boîtier 4 associée à un second coin de cadre 22, chaque surface de contre-appui 29A étant disposée en regard de la seconde surface de cadre 26 associée à ce second coin de cadre 22 et formant avec cette seconde surface de cadre 26 un angle ouvert vers l'intérieur du boîtier 4.

En variante non représentée, au lieu d'être ouvert vers l'intérieur de la grille 2, l'angle entre chaque surface de contre-appui 29 et la seconde surface 18 qui lui est associée peut également être ouvert vers l'extérieur de la grille, auquel cas l'angle entre les surfaces de contre-appui complémentaires 29A et les secondes surfaces de cadre 26 associées sera lui aussi ouvert vers l'extérieur du boîtier 4.

Ces surfaces de contre-appui 29, 29A contribuent par interaction avec les secondes surfaces d'appui inclinées 18, 26 au centrage de la grille 2 dans le boîtier 4.

Le boîtier 4 dispose en outre de deux troisièmes surfaces de cadre 30 complémentaires des premières surfaces d'appui 16 de la grille et associées aux seconds coins 22 du boîtier 4. Les troisièmes surfaces de cadre 30 sont parallèles au plan général P-P et coplanaires. Chacune d'elles est disposée sur un relief formant la seconde surface de cadre 26.

Le boîtier 4 comporte également deux quatrièmes surfaces de cadre 32 qui sont complémentaires des secondes surfaces d'appui 18 de la grille et qui sont associées aux premiers coins 20 de cadre. Chacune d'elles est disposée sur un relief formant la première surface de cadre 24. Les quatrièmes surfaces de cadre 32 sont inclinées par rapport au plan général P-P du même angle α que les secondes surfaces de cadre 26 et sont disposées en vis-à-vis de celles-ci.

D'une manière générale, les troisièmes surfaces de cadre 30 sont associées à des troisièmes coins de cadre, et les quatrièmes surfaces de cadre 32 sont associées à des quatrièmes coins de cadre. Dans le cas présent, les troisièmes coins de cadre sont les deuxièmes coins de cadre 22 et les quatrièmes coins de cadre sont les premiers coins de cadre 20.

Le boîtier 4 comporte par ailleurs également deux deuxièmes surfaces de contre-appui 29B disposées chacune sur une saillie associée à un premier coin de cadre 20, chaque surface de contre-appui 29B étant disposée en regard de la quatrième surface de cadre 32 associée à ce premier coin de cadre 20 et formant avec cette quatrième surface de cadre 32 un angle ouvert vers l'intérieur du boîtier (voir Figure 4). Ces deuxièmes surfaces de contre-appui 29B sont complémentaires des surfaces de contre-appui 29 de la grille 2 et peuvent ainsi coopérer avec celles-ci.

L'avaloir 1 comporte en outre une charnière 40 qui est adaptée pour permettre le basculement de la grille 2 par rapport au boîtier 4 entre une position ouverte et une position fermée autour d'un axe de basculement X-X qui s'étend parallèlement au plan général P-P. La charnière 40 est munie de deux premiers charnons de cadre 42 solidaires du boîtier 4 et deux charnons de grille 44 fixés à la grille 2 et adaptés pour coopérer avec les premiers charnons de cadre 42. Comme indiqué sur la Figure 4, les premiers charnons de cadre 42 sont associés aux premiers coins de cadre 20. Ces premiers charnons de cadre 42 sont réalisés ici sous la forme de logements d'articulation qui sont adaptés pour recevoir des tourillons d'articulation formant les charnons de grille 44. Les charnons de cadre 42 ont par ailleurs des dimensions supérieures à celles des charnons de grille 44 pour permettre la rotation de la grille 2 autour de l'axe X-X ainsi que sa translation par rapport au boîtier 4, cette translation permettant ainsi la coopération des surfaces d'appui 16, 18 de la grille avec les surfaces de cadre 24, 26 complémentaires.

La charnière 40 a ainsi un degré de liberté permettant un déplacement de la grille 2 parallèlement au plan général P-P et dans une direction radiale par rapport à l'axe de basculement X-X.

En outre, le boîtier 4 comporte deux deuxièmes charnons de cadre 46 associés aux seconds coins de cadre 22 et adaptés pour coopérer avec les charnons de grille 44 de manière à permettre la rotation de la grille par rapport au boîtier 4 entre une position ouverte et une position fermée autour d'un autre axe de basculement qui s'étend parallèlement au plan général P-P et qui est situé à l'opposé de l'axe X-X. Les deuxièmes charnons de cadre 46 forment des logements de réception des tourillons d'articulation des charnons de grille 44 et ont des dimensions supérieures à celles des charnons de grille 44, de manière à permettre une translation de la grille parallèlement au plan P-P et perpendiculairement à l'axe de rotation.

L'avaloir 1 comporte également des moyens de verrouillage adaptés pour verrouiller la grille 2 en position de fermeture sur le boîtier 4. D'une part, ces moyens de verrouillage comprennent un doigt élastique 52 disposé sur la grille 2 et mobile entre une position de verrouillage et une position de libération. Le doigt 52 est mobile dans une direction parallèle au plan général P-P lorsque la grille 2 est à l'état fermé. D'autre part, ces moyens de verrouillage comportent une première surface de verrouillage 54, disposée sur le boîtier 4 plus près des deuxièmes charnons de cadre 46 que des premiers charnons de cadre 42 et adaptée pour coopérer avec le doigt 52 et pour s'opposer au soulèvement de la grille lorsque la grille 2 est à l'état fermé et lorsque les charnons de grille 44 sont disposés dans les premiers charnons de cadre 42. Le boîtier 4 comporte en outre une deuxième surface de verrouillage 56, disposée plus près des premiers charnons de cadre 42 que des deuxièmes charnons de cadre 46, et qui est adaptée pour coopérer avec le doigt 52 et pour s'opposer au soulèvement de la grille lorsque les charnons de grille 44 sont disposés dans les deuxièmes charnons de cadre 46.

Il est à noter que lorsque les surfaces d'appui 16, 18 de la grille coopèrent avec les surfaces de cadre 24, 26, 30, 32, c'est-à-dire lorsque la grille 2 est en position de fermeture sur le boîtier, la surface de verrouillage 54, 56 qui coopère avec le doigt de verrouillage 52 de la grille surplombe celui-ci au moins partiellement. Un jeu subsiste cependant entre cette surface de verrouillage 54, 56 et le doigt 52 de manière à éviter des effets de coincement de la grille.

L'avaloir 1 fonctionne de la manière suivante :

Tout d'abord, le boîtier 4 est fixé dans une position donnée dans le sol 6.

Ensuite, les charnons 44 de la grille 2 sont insérés dans les premiers charnons 42 de cadre, par exemple lorsque le sens de circulation de véhicules est de gauche à droite sur la Figure 5. Ainsi, lorsque la grille 2 est ouverte, elle est automatiquement basculée dans sa configuration fermée en cas de passage fortuit d'un véhicule.

Dans cette première configuration d'installation, en positon de fermeture, la grille 2 s'applique alors avec ses premières surfaces d'appui 16 contre les premières surfaces de cadre 24 et avec ses deux secondes surfaces d'appui 18 contre les secondes surfaces de cadre 26, tandis que le doigt élastique de verrouillage 52 est en prise avec la première surface de verrouillage 54 du boîtier 4 et assure ainsi le verrouillage de la grille 2 sur le boîtier 4.

Sous l'action d'une force extérieure appliquée en un point quelconque de la grille 2, celle-ci est tout d'abord en contact par ses deux premières surfaces d'appui 16 avec les deux premières surfaces de cadre 24 correspondantes et par l'une des secondes surfaces d'appui 18, à savoir celle située au plus près du point d'application de la force, avec la seconde surface de cadre 26 correspondante. Le contact de la grille 2 avec le boîtier 4 au niveau de ce premier couple de secondes surfaces d'appui 18, 26 coopérantes génère alors une réaction dont la composante parallèle au plan général P-P induit le contact entre la surface de contre-appui 29 de la grille située en regard de ce premier couple 18, 26 et la première surface de contre-appui 29A correspondante du boîtier 4, puis le contact entre les deux autres surfaces de contre-appui 29, 29A coopérantes de la grille et du boîtier. Ce dernier contact engendre finalement une réaction dont la composante parallèle au plan général P-P sollicite le deuxième couple de secondes surfaces coopérantes 18, 26 en provoquant l'application de l'autre seconde surface 18 de la grille contre la seconde surface de cadre 26 correspondante.

On aboutit ainsi à une situation d'équilibre stable dans laquelle la grille 2 repose par ses premières surfaces 16 et secondes surfaces d'appui 18 sur les premières 24 et secondes surfaces 26 de cadre correspondantes. La grille 2 est de ce fait toujours en contact avec le boîtier 4 en quatre points d'appui, ce qui évite le boitement de la grille lors du passage d'un véhicule sur la grille 2.

Lorsque le sens de circulation est modifié, et est de droite à gauche sur la Figure 5, il suffit alors de déverrouiller la grille 2 à l'aide d'un outil approprié, puis de la retirer et d'insérer les charnons 44 dans les deuxièmes charnons de cadre 46.

Dans cette seconde configuration d'installation, à l'état fermé, les premières surfaces d'appui 16 de la grille s'appliquent contre les troisièmes surfaces de cadre 30 et les secondes surfaces d'appui 18 de la grille s'appliquent contre les quatrièmes surfaces de cadre 32, tandis que le doigt élastique de verrouillage 52 est en prise avec la deuxième surface de verrouillage 56 du boîtier 4.

Les surfaces de contre-appui 29 de la grille peuvent alors coopérer avec les deuxièmes surfaces de contre-appui 29B du boîtier 4 et garantir ainsi un contact de la grille 2 avec le boîtier 4 en quatre points d'appui, les surfaces de contre-appui 29 et 29B remplissant à cet effet la même fonction que celle décrite précédemment pour les surfaces de contre-appui 29 et 29A.

Le fait de disposer les premières 16 et secondes 18 surfaces d'appui de la grille 2 le plus près possible des extrémités de la grille limite le risque de basculement de la grille lors du passage de véhicules.

## Revendications

1. Dispositif de voirie, du type définissant un plan général (P-P) qui est,
à l'état monté, parallèle à une surface (8) d'un sol (6) dans lequel le dispositif est mis en place, le dispositif comprenant
- un élément de recouvrement (2), et
- un cadre (4) adapté pour supporter l'élément de recouvrement,
- l'élément de recouvrement (2) comportant
deux premières surfaces d'appui (16) parallèles au plan général (P-P) dont chacune est associée à un coin de deux premiers coins (12) adjacents de l'élément de recouvrement (2);
. deux secondes surfaces d'appui (18) parallèles entre elles et inclinées par rapport au plan général (P-P), chacune des secondes surfaces d'appui (18) étant associée à un coin de deux seconds coins (14) adjacents de l'élément de recouvrement (2) et opposés aux premiers coins (12),
- le cadre (4) comportant deux premières surfaces de cadre (24) parallèles, associées à deux premiers coins de cadre (20) et complémentaires des premières surfaces d'appui (16);
. deux secondes surfaces de cadre (26), complémentaires des secondes surfaces d'appui (18), parallèles entre elles et associées à deux seconds coins de cadre (22),
**caractérisé en ce que** le cadre (4) comporte en outre deux troisièmes surfaces de cadre (30) complémentaires des premières surfaces d'appui (16) et associées à deux troisièmes coins de cadre (22), dont au moins un coin est différent des deux premiers coins de cadre (20), et deux quatrièmes surfaces de cadre (32) complémentaires des secondes surfaces d'appui (18) et associées à des quatrièmes coins de cadre (20), dont au moins un coin est différent des deux seconds coins de cadre (22).

2. Dispositif de voirie suivant la revendication 1, **caractérisé en ce que** les troisièmes coins de cadre (22) sont les deuxièmes coins de cadre (22) et les quatrièmes coins de cadre sont les premiers coins de cadre (20).

3. Dispositif de voirie suivant l'une quelconque des revendications précédentes, **caractérisé en ce que** l'élément de recouvrement (2) comporte deux surfaces de contre-appui (29) dirigées à l'opposé des secondes surfaces d'appui (18), et **en ce que** le cadre (4) comporte deux premières surfaces de contre-appui (29A) complémentaires des surfaces de contre-appui (29) de l'élément de recouvrement (2) et disposées en face des secondes surfaces de cadre (26).

4. Dispositif de voirie suivant la revendication 3, **caractérisé en ce que** le cadre (4) comporte deux deuxièmes surfaces de contre-appui (29B) complémentaires des surfaces de contre-appui (29) de l'élément de recouvrement (2) et disposées en face des quatrièmes surfaces de cadre (32).

5. Dispositif de voirie suivant l'une quelconque des revendications précédentes, **caractérisé en ce qu'**il comporte une charnière adaptée pour permettre le basculement de l'élément de recouvrement (2) par rapport au cadre (4) entre une position ouverte et une position fermée autour d'un axe de basculement (X-X) qui s'étend parallèlement au plan général (P-P), et **en ce que** la charnière est munie de deux premiers charnons de cadre (42) reliés au cadre (4) et adaptés pour coopérer avec deux charnons (44) reliés à l'élément de recouvrement (2) lorsque celui-ci est dans une première configuration d'installation, et **en ce que** la charnière (42, 44) a un degré de liberté s'étendant parallèlement au plan général (P-P) et perpendiculairement à l'axe de basculement (X-X).

6. Dispositif de voirie suivant la revendication 5, **caractérisé en ce que** le cadre (4) comporte deux deuxièmes charnons de cadre (46) adaptés pour coopérer avec les charnons (44) de l'élément de recouvrement de manière à permettre le basculement de l'élément de recouvrement (2) par rapport au cadre (4) entre une position ouverte et une position fermée lorsque l'élément de recouvrement (2) est dans une seconde configuration d'installation.

7. Dispositif de voirie suivant la revendication 5 ou 6, **caractérisé en ce que** les charnons (44) de l'élément de recouvrement (2) sont associés aux premiers coins (12) de l'élément de recouvrement.

8. Dispositif de voirie suivant l'une quelconque des revendications précédentes, **caractérisé en ce que** le cadre (4) et l'élément de recouvrement (2) ont une forme générale rectangulaire ou carrée.

9. Dispositif de voirie suivant l'une quelconque des revendications précédentes, **caractérisé en ce que** le cadre (4) comporte au moins une surface de verrouillage(54, 56), et **en ce que** l'élément de recouvrement (2) comporte un organe de verrouillage (52) élastiquement déformable, adapté pour coopérer avec la surface de verrouillage (54, 56) en vue de maintenir l'élément de recouvrement par rapport au cadre.

10. Dispositif de voirie suivant la revendication 9, **caractérisé en ce que**, à l'état verrouillé et en position de fermeture de l'élément de recouvrement (2) sur le cadre (4), l'organe de verrouillage (52) est surplombé au moins partiellement mais avec jeu par la surface de verrouillage (54, 56).

11. Dispositif de voirie suivant l'une quelconque des revendications précédentes, **caractérisé en ce que** le dispositif est un avaloir (1) et l'élément de recouvrement est une grille (2) à ouvertures traversantes (10).

## Claims

1. Road cleaning device of the type that defines a general plane (P-P), which in installed state is parallel to a surface (8) of a working level (6), in which the device is positioned, said device comprising
• a covering element (2) and
• a frame (4) arranged to support the covering element,
• the covering element (2) having
o two first support surfaces (16) parallel to the general plane (P-P), each of which being associated with one corner of two first corners (12) adjacent to the covering element (2);
o two second support surfaces (18) parallel to one another and inclined relative to the general plane (P-P), each of the second support surfaces (18) being associated with one corner of two second corners (14) adjacent to the covering element (2) and opposite the first corners (12),
• the frame (4) having
o two parallel first frame surfaces (24) associated with two first frame corners (20) and complementary to the first support surfaces (16);
o two second frame surfaces (26), which are complementary to the second support surfaces (18), parallel to one another and associated with two second frame corners (22),
**characterised in that** the frame (4) additionally has two third frame surfaces (30) complementary to the first support surfaces (16) and associated with two third frame corners (22), of which at least one corner is different from the two first frame corners (20), and two fourth frame surfaces (32) complementary to the second support surfaces (18) and associated with fourth frame corners (20), of which at least one corner is different from the two second frame corners (22).

2. Road cleaning device according to claim 1, **characterised in that** the third frame corners (22) are the second frame corners (22) and the fourth frame corners are the first frame corners (20).

3. Road cleaning device according to any one of the preceding claims, **characterised in that** the covering element (2) has two counter-support surfaces (29) directed in the opposite direction from the second support surfaces (18), and **in that** the frame (4) has two first counter-support surfaces (29A) complementary to the counter-support surfaces (29) of the covering element (2) and arranged to face the second frame surfaces (26).

4. Road cleaning device according to claim 3, **characterised in that** the frame (4) has two second counter-surface surfaces (29B) complementary to the counter-support surfaces (29) of the covering element (2) and arranged to face the fourth frame surfaces (32).

5. Road cleaning device according to any one of the preceding claims, **characterised in that** it has a hinge arranged to allow the covering element (2) to tilt in relation to the frame (4) between an open position and a closed position around a tilting axis (X-X), which extends parallel to the general plane (P-P), and **in that** the hinge is fitted with two first frame pins (42) connected to the frame (4) and arranged to cooperate with two pins (44) connected to the covering element (2) when this is in a first installation configuration, and **in that** the hinge (42, 44) has a degree of freedom extending parallel to the general plane (P-P) and perpendicularly to the tilting axis (X-X).

6. Road cleaning device according to claim 5, **characterised in that** the frame (4) has two second frame pins (46) arranged to cooperate with the pins (44) of the covering element in order to allow the covering element (2) to tilt in relation to the frame (4) between an open position and a closed position when the covering element (2) is in a second installation configuration.

7. Road cleaning device according to claim 5 or 6, **characterised in that** the pins (44) of the covering element (2) are associated with the first corners (12) of the covering element.

8. Road cleaning device according to any one of the preceding claims, **characterised in that** the frame (4) and the covering element (2) have a generally rectangular or square shape.

9. Road cleaning device according to any one of the preceding claims, **characterised in that** the frame (4) has at least one locking surface (54, 56), and **in that** the covering element (2) has an elastically deformable locking member (52) arranged to cooperate with the locking surface (54, 56) for the purpose of holding the covering element in place in relation to the frame.

10. Road cleaning device according to claim 9, **characterised in that** in the locked state and in the closed position of the covering element (2) on the frame (4) the locking surface (54, 56) overhangs the locking member (52) at least partially but with play.

11. Road cleaning device according to any one of the preceding claims, **characterised in that** the device is a gully (1) and the covering element is a grating (2) with cross openings (10).

## Patentansprüche

1. Straßenvorrichtung von der Art, die eine allgemeine Ebene (P-P) definiert, die in montiertem Zustand parallel zu einer Oberfläche (8) eines Bodens (6) ist, auf dem die Vorrichtung angeordnet ist, welche Vorrichtung aufweist:
- ein Abdeckelement (2) und
- einen Rahmen (4), der dazu ausgebildet ist, das Abdeckelement zu tragen;
- wobei das Abdeckelement (2) aufweist:
. zwei erste Anlageflächen (16) parallel zu der allgemeinen Ebene (P-P), denen jeweils eine von zwei an das Abdeckelement (2) angrenzenden ersten Ecken (12) zugeordnet ist;
. zwei zweite Anlageflächen (18), die zueinander parallel und in Bezug auf die allgemeine Ebene (P-P) geneigt sind, wobei jede der zweiten Anlageflächen (18) einer von zwei an das Abdeckelement (2) angrenzenden und den ersten Ecken (12) gegenüberliegenden zweiten Ecken (14) zugeordnet ist,
- wobei der Rahmen (4) aufweist:
. zwei parallele erste Rahmenflächen (24), die zwei ersten Ecken (20) des Rahmen zugeordnet sind und zu den ersten Anlageflächen (16) komplementär sind;
. zwei zweite Rahmenflächen (26), die zu den zweiten Anlageflächen (18) komplementär, zueinander parallel und zwei zweiten Ecken (22) des Rahmens zugeordnet sind,
**dadurch gekennzeichnet, dass** der Rahmen (4) außerdem zwei dritte Rahmenflächen (30) aufweist, die zu den ersten Anlageflächen (16) komplementär sind und zwei dritten Ecken (22) des Rahmens zugeordnet sind, von denen wenigstens eine Ecke von den beiden ersten Ecken (20) des Rahmens verschieden ist, sowie zwei vierte Rahmenflächen (32), die zu den zweiten Anlageflächen (18) komplementär sind und vierten Ecken (20) des Rahmens zugeordnet sind, von denen wenigstens eine Ecke von den beiden zweiten Ecken (22) des Rahmens verschieden ist.

2. Straßenvorrichtung nach Anspruch 1, **dadurch gekennzeichnet, dass** die dritten Ecken (22) des Rahmens die zweiten Ecken (22) des Rahmens sind und die vierten Ecken des Rahmens die ersten Ecken (20) des Rahmens sind.

3. Straßenvorrichtung nach einem der vorstehenden Ansprüche, **dadurch gekennzeichnet, dass** das Abdeckelement (2) zwei Gegenanlageflächen (29) aufweist, die den zweiten Anlageflächen (18) entgegen gerichtet sind, und dass der Rahmen (4) zwei erste Gegenanlageflächen (29A) aufweist, die zu den Gegenanlageflächen (29) des Abdeckelements (2) komplementär sind und gegenüberliegend zu den zweiten Rahmenflächen (26) angeordnet sind.

4. Straßenvorrichtung nach Anspruch 3, **dadurch gekennzeichnet, dass** der Rahmen (4) zwei zweite Gegenanlageflächen (29B) aufweist, die zu den Gegenanlageflächen (29) des Abdeckelements (2) komplementär sind und gegenüberliegend zu den vierten Rahmenflächen (32) angeordnet sind.

5. Straßenvorrichtung nach einem der vorstehenden Ansprüche, **dadurch gekennzeichnet, dass** sie ein Scharnier aufweist, das dazu eingerichtet ist, das Schwenken des Abdeckelements (2) in Bezug auf den Rahmen (4) zwischen einer geöffneten Position und einer geschlossenen Position um eine Schwenkachse (X-X) zu ermöglichen, die sich parallel zu der allgemeinen Ebene (P-P) erstreckt, und dass das Scharnier zwei erste rahmenseitige Scharnierteile (42) aufweist, die mit dem Rahmen (4) verbunden sind und dazu eingerichtet sind, mit zweiten Scharnierteilen (44) zusammenzuwirken, die mit dem Abdeckelement verbunden sind, wenn dieses sich in einer ersten Einbaukonfiguration befindet, und dass das Scharnier (42, 44) einen Freiheitsgrad hat, der sich parallel zu der allgemeinen Ebene (P-P) und rechtwinklig zu der Schwenkachse (X-X) erstreckt.

6. Straßenvorrichtung nach Anspruch 5, **dadurch gekennzeichnet, dass** der Rahmen (4) zwei zweite rahmenseitige Scharnierteile (46) aufweist, die dazu eingerichtet sind, mit den Scharnierteilen (44) des Abdeckelements in der Weise zusammenzuwirken, dass sie das Schwenken des Abdeckelements (2) in Bezug auf den Rahmen (4) zwischen einer geöffneten Stellung und einer geschlossenen Stellung ermöglichen, wenn sich das Abdeckelement in einer zweiten Einbaukonfiguration befindet.

7. Straßenvorrichtung nach Anspruch 5 oder 6, **dadurch gekennzeichnet, dass** die Scharnierteile (44) des Abdeckelements (2) den ersten Ecken (12) des Abdeckelements zugeordnet sind.

8. Straßenvorrichtung nach einem der vorstehenden Ansprüche, **dadurch gekennzeichnet, dass** der Rahmen (4) und das Abdeckelement (2) eine allgemein rechteckige oder quadratische Form haben.

9. Straßenvorrichtung nach einem der vorstehenden Ansprüche, **dadurch gekennzeichnet, dass** der Rahmen (4) wenigstens eine Verriegelungsfläche (54, 56) aufweist, und dass das Abdeckelement (2) ein elastisch verformbares Verriegelungsorgan (52) aufweist, das dazu eingerichtet ist, mit der Verriegelungsfläche (54, 56) zusammenzuarbeiten, um das Abdeckelement an dem Rahmen zu halten.

10. Straßenvorrichtung nach Anspruch 9, **dadurch gekennzeichnet, dass** im verriegelten Zustand und in der geschlossenen Stellung des Abdeckelements (2) an dem Rahmen (4) das Verriegelungsorgan (52) zumindest zum Teil, jedoch mit Spiel, von der Verriegelungsfläche (54, 56) überragt wird.

11. Straßenvorrichtung nach einem der vorstehenden Ansprüche, **dadurch gekennzeichnet, dass** die Vorrichtung ein Abwasserablauf (1) und das Abdeckelement (2) ein Gitter mit durchgehenden Öffnungen (10) ist.
